# EUROPÄISCHE PATENTSCHRIFT

(11) **EP 3 460 158 B1**
(45) Veröffentlichungstag und Bekanntmachung des Hinweises auf die Patenterteilung: **10.11.2021**
(21) Anmeldenummer: 17193023.3
(22) Anmeldetag: 25.09.2017
(51) Int. Cl.: E05F 3/22

(54) **FÜHRUNGSSCHIENE ZUM FÜHREN EINES TÜRFLÜGELS ZWISCHEN EINER OFFENPOSITION UND EINER SCHLIESSPOSITION BZGL. EINER TÜRÖFFNUNG IN EINER WAND**
GUIDING RAIL FOR GUIDING A DOOR WING BETWEEN AN OPEN POSITION AND A CLOSED POSITION DOOR OPENING IN A WALL
RAIL DE GUIDAGE PERMETTANT LE GUIDAGE D'UN BATTANT DE PORTE ENTRE UNE POSITION D'OUVERTURE OU UNE POSITION DE FERMETURE D'UNE OUVERTURE POUR PORTE DANS UN MUR

(43) Veröffentlichungstag der Anmeldung: 27.03.2019
(73) Patentinhaber: dormakaba Deutschland GmbH, 58256 Ennepetal (DE)
(72) Erfinder: LYGIN, Konstantin, 58256 Ennepetal (DE); BUSCH, Sven, 58256 Ennepetal (DE)
(74) Vertreter: Balder IP Law, S.L.

(56) Entgegenhaltungen:
- EP-A1- 3 064 688
- EP-A1- 3 064 694
- EP-A2- 0 764 752
- EP-A2- 2 476 849
- EP-A2- 2 787 156
- DE-A1- 19 809 909

## Beschreibung

Die folgende Erfindung betrifft eine Führungsschiene zum Führen eines Türflügels zwischen einer Offenposition und einer Schließposition bzgl. einer Türöffnung in einer Wand nach dem Oberbegriff des unabhängigen Vorrichtungsanspruches. Ferner betrifft die Erfindung ein System zum zumindest teilweise automatischen Betätigen eines Türflügels zwischen einer Offenposition und einer Schließposition mit einer entsprechenden Führungsschiene und einer Vorrichtung zum Antreiben des Türflügels zumindest teilweise bei der Überführung des Türflügels aus der Offenposition in die Schließposition nach dem Oberbegriff des Systemanspruches.

Führungsschienen zum Führen eines Türflügels zwischen einer Offenposition und einer Schließposition sind grundsätzlich bekannt. Solche Führungsschienen werden oft mit Vorrichtungen zum zumindest teilweise automatischen Antreiben eines Türflügels eingesetzt. Solche Vorrichtungen können den Türflügel mithilfe eines elektrischen Antriebes entweder vollautomatisch antreiben oder zumindest bei der Überführung des Türflügels aus der Offenposition in die Schließposition die Bewegung des Türflügels unterstützen oder verlangsamen. Zum Antrieb automatischer oder teilautomatischer Vorrichtungen wird oftmals elektrische Energie, insbesondere Strom, genutzt. Zudem sind Vorrichtungen bekannt, die als reine Türschließer ausgebildet sind und die beim Öffnen des Türflügels eine Schließenergie bspw. mithilfe einer vorgespannten Feder speichern können, um den Türflügel aus der Offenposition in die Schließposition zu überführen. Zur Überwachung und/oder Steuerung automatischer, teilautomatischer oder rein mechanischer Vorrichtungen wird oftmals zumindest eine Datenverbindung zwischen dem Türflügel und einer Türzarge an einer Wand hergestellt. Der Strom und/oder Daten werden zumeist über ein Übertragungsmittel zwischen dem Türflügel und der Türzarge und dazwischen über die Führungsschiene geleitet. Das Übertragungsmittel kann in Form eines Kabels ausgebildet und innerhalb der Führungsschiene verlegt sein. Die Führungsschiene ist jedoch nach außen offen, um eine Verbindung zu einem Hebelelement herzustellen, welches als ein Übertragungsglied zwischen einem entlang der Führungsschiene verschiebbar bewegbaren Gleitelement und dem Türflügel dient. Deswegen ist das Übertragungsmittel innerhalb der offenen Führungsschiene der Gefahr von Beschädigungen ausgesetzt. Eine Beschädigung des Übertragungsmittels kann zu Unterbrechung in Strom und/oder Datenübertragung führen und somit die Funktionsweise der Vorrichtungen beeinträchtigen.

EP 3 064 694 A1 offenbart eine gattungsgemäße Führungsschiene.

Es ist die Aufgabe der vorliegenden Erfindung, die voranstehend beschriebenen Nachteile bei einer Führungsschiene zum Führen eines Türflügels zumindest zum Teil zu überwinden. Insbesondere ist es Aufgabe der vorliegenden Erfindung, eine Führungsschiene zum Führen eines Türflügels bereitzustellen, die einfach aufgebaut ist, die eine kostengünstige und einfache Montage erlaubt und die ein Übertragungsmittel derart von außen unzugänglich aufnehmen kann, dass das Übertragungsmittel zuverlässig vor Beschädigungen geschützt wird. Zudem ist es Aufgabe der Erfindung, ein entsprechendes System zum zumindest teilweise automatischen Betätigen eines Türflügels mit einer entsprechenden Führungsschiene und einer Vorrichtung zum Antreiben des Türflügels zumindest teilweise bei der Überführung des Türflügels aus der Offenposition in die Schließposition bereitzustellen.

Die Erfindung stellt gemäß Anspruch 1 eine Führungsschiene zum Führen eines Türflügels zwischen einer Offenposition und einer Schließposition bzgl. einer Türöffnung in einer Wand bereit, aufweisend: mindestens einen Führungsabschnitt mit einem Führungsraum, in welchem ein Gleitelement bewegbar aufgenommen ist, wobei der Führungsabschnitt eine Führungsöffnung aufweist, durch welche eine Lagerachse des Gleitelementes zumindest zum Teil aus dem Führungsraum austritt, an welcher ein Hebelelement rotationsbeweglich lagerbar ist, um eine Wirkverbindung zwischen dem Gleitelement und dem Türflügel herzustellen, mindestens einen Funktionsabschnitt mit einem Funktionsraum, in welchem ein Übertragungsmittel aufgenommen ist, welches zum Übertragen von elektrischer Energie und/oder Daten zwischen zumindest einer wandseitigen Energiequelle und einem türflügelseitigen Energieempfänger dient. Hierzu ist es erfindungsgemäß vorgesehen, dass zwischen dem Führungsraum und dem Funktionsraum eine Labyrinthführung ausgebildet ist, um das Gleitelement mechanisch und/oder elektrisch mit dem Übertragungsmittel zu verbinden, wobei die Labyrinthführung derart mit einem Abstand zu einer Längserstreckungsachse der Führungsöffnung angeordnet ist, dass sie außerhalb eines Eindringsektors in den Führungsraum durch die Führungsöffnung liegt, wobei die Längserstreckungsachse orthogonal zur Führungsöffnung verläuft und wobei der Eindringsektor dabei so definiert wird, inwieweit ein Auge in die Führungsschiene durch die Führungsöffnung einsehen kann.

Das Hebelelement wird rotationsbeweglich am Gleitelement angeordnet, welches entlang der Führungsschiene geführt wird. Das Übertragungsmittel wird, bspw. mit einem Längenausgleich, innerhalb der Führungsschiene verlegt, dann an das Gleitelement elektrisch und/oder mechanisch angeschlossen und über das Gleitelement auf das Hebelelement geleitet. Die Führungsschiene kann dabei auf einer Zargenseite der Wand oder auf dem Türflügel angeordnet sein und bspw. einen horizontalen Verlauf aufweisen. Dabei kann das Gleitelement vorteilhafterweise nahezu reibungsfrei in der Führungsschiene gleiten. Das Gleitelement dient somit dazu, die Bewegung des Türflügels zwischen der Offenposition und der Schließposition zumindest zum Teil zu unterstützen. Gleichzeitig führt das Hebelelement an einem anderen Ende eine Rotationsbewegung um eine Antriebs-Drehachse durch, an welcher ein Federelement vorgesehen sein kann, um eine Schließenergie bei der Bewegung des Türflügels aus der Schließposition in die Offenposition zu akkumulieren, die bei der Bewegung des Türflügels zurück in die Schließposition zumindest teilweise wieder abgegeben werden kann. Es ist zudem denkbar, dass das Gleitelement federbelastet ausgestaltet und durch eine Feder führbar sein kann.

Der Erfindungsgedanke liegt dabei darin, eine labyrinthartige Führung im Inneren der Führungsschiene zu schaffen, durch welche das Gleitelement mit dem Übertragungsmittel elektrisch und/oder mechanisch mit dem Übertragungsmittel verbunden werden kann. Die Labyrinthführung wird dabei unzugänglich von außen, außerhalb des Eindringsektors in den Führungsraum durch die Führungsöffnung positioniert, in dem das Übertragungsmittel verlegt ist. Mit anderen Worten werden zwei Abschnitte innerhalb der Führungsschiene geschaffen, nämlich ein Führungsabschnitt für das Gleitelement, welches nach außen durch die Führungsöffnung offen ist, und ein Funktionsabschnitt, welches das Übertragungsmittel aufnimmt. Die Labyrinthführung bildet einen Übergang zwischen den Abschnitten, der jedoch derart zur Führungsöffnung versetzt angeordnet ist, dass sie außerhalb des Eindringsektors liegt. Dabei kann die Labyrinthführung möglichst unten und möglichst weg von der Montageoberfläche der Führungsschiene an der Wand oder am Türflügel ausgebildet sein, damit beim Eingriff in die Führungsöffnung die Labyrinthführung sicher außerhalb des Eindringsektors in den Führungsraum liegt. Der Eindringsektor wird dabei so definiert, inwieweit ein Auge in die Führungsschiene durch die Führungsöffnung einsehen kann. Die Labyrinthführung kann dabei bspw. als eine Längsnut zwischen den zwei Abschnitten ausgebildet sein, die im Inneren der Führungsschiene versteckt ist. Zudem kann zwischen der Führungsöffnung und der Labyrinthführung noch ein Überstand vorgesehen sein, welcher den Zugang zu der Labyrinthführung weiter erschwert. Die mechanische Kopplung zwischen dem Gleitelement und dem Übertragungsmittel kann bspw. durch Stifte gewährleistet und/oder trennbar ausgebildet sein. Ferner kann durch eine derartige Anordnung der Labyrinthführung oberhalb des Gleitelementes in der Führungsschiene ein Freiraum geschaffen werden, welcher als ein weiterer Funktionsabschnitt, z. B. für weitere Baumodule, z. B. einen Rauchmelder, ein Steuer- und/oder Regelungsmodul oder eine elektromagnetische, vorzugsweise überfahrbare, Feststellvorrichtung für das Gleitelement genutzt werden kann.

Somit kann eine Führungsschiene geschaffen werden, die durch die versteckte Labyrinthführung im Inneren der Führungsschiene eine sogenannte Blockadevorrichtung bzw. eine Schutzvorrichtung für das Übertragungsmittel schafft. Somit kann das Übertragungsmittel unzugänglich von außen in der Führungsschiene, insbesondere im Funktionsabschnitt der Führungsschiene, angeordnet sein und somit zuverlässig vor Beschädigungen geschützt werden.

Ferner kann es im Rahmen der Erfindung bei einer Führungsschiene vorgesehen sein, dass die Labyrinthführung an einer Wandung im Führungsraum des Führungsabschnittes ausgebildet ist, die sich im Wesentlichen parallel und mit einem Abstand zu einer Erstreckungsebene der Wand erstreckt. Vorteilhafterweise kann somit die Wandung den Führungsabschnitt vom Funktionsabschnitt trennen. Weiterhin kann dadurch der Vorteil erreicht werden, dass die Labyrinthführung weg von der Montageoberfläche an der Wand oder am Türflügel versetzt werden kann, um den Eingriffssektor in die Führungsschiene durch die Führungsöffnung zu begrenzen. Wenn ein Werkzeug nicht weiter als zur Montageoberfläche geneigt werden kann, weil es an der Wand stößt, wird ein möglicher maximaler Eingriffswinkel an einer Kante der Führungsöffnung zur Montageoberfläche begrenzt. Dadurch wird der Eingriffssektor in die Führungsschiene durch die Führungsöffnung verkleinert. Zudem wird der Eingriffshebel am Rande der Führungsöffnung begrenzt, sodass die Kraft beim Eingriff in die Führungsschiene ebenfalls begrenzt wird.

Weiterhin kann die Erfindung vorsehen, dass im Querschnitt des Führungsabschnittes gesehen die Labyrinthführung an einem unteren Blockadebereich des Führungsabschnittes ausgebildet ist, welcher durch die Führungsöffnung unzugänglich ist. Somit wird der Vorteil erreicht, dass die Labyrinthführung weiter weg vom Eindringsektor in die Führungsschiene positioniert wird. Je tiefer liegt dabei die Labyrinthführung, desto schwieriger ist ein unbefugter Eingriff in die Führungsschiene. Somit kann die Blockadewirkung bzw. die Schutzwirkung der Labyrinthführung verbessert werden.

Des Weiteren kann es im Rahmen der Erfindung bei einer Führungsschiene vorgesehen sein, dass der Funktionsabschnitt eine gemeinsame Wandung mit dem Führungsabschnitt aufweist, die sich in eine Querrichtung zu einer Erstreckungsebene der Wand erstreckt und an deren Kante sich die Führungsöffnung bildet. Die gemeinsame Wandung begrenzt somit den Führungsraum und verschließt den Funktionsraum von unten.

Zudem kann es im Rahmen der Erfindung bei einer Führungsschiene vorgesehen sein, dass der Funktionsabschnitt, insbesondere die gemeinsam mit dem Führungsabschnitt ausgeführte Wandung des Funktionsabschnittes, einen Vorsprung aufweist, der in die Führungsöffnung eingreift und der den Eindringsektor in den Führungsraum bestimmt, vorzugsweise begrenzt. Mit anderen Worten kann der Vorsprung soweit hervorstehen, dass der Abstand zwischen der Führungsöffnung und der Wand noch weiter reduziert wird. Dadurch wird außerdem sowohl der Eingriffswinkel als auch der Eingriffshebel am Rande der Führungsöffnung reduziert. Mithin wird die Labyrinthführung weiter weg von der Längserstreckungsachse der Führungsöffnung in Richtung weg von der Wand versetzt. Die Blockadewirkung bzw. die Schutzwirkung der Labyrinthführung kann somit erhöht werden.

Erfindungsgemäß ist vorgesehen, dass am Gleitelement ein Verbindungselement form- und/oder kraftschlüssig, vorzugsweise lösbar, befestigt ist, welches in der Labyrinthführung beweglich aufgenommen ist, um das Gleitelement mechanisch und/oder elektrisch, vorzugsweise reversibel, mit dem Übertragungsmittel zu verbinden, und/oder dass das Verbindungselement einen Steckanschluss für das Übertragungsmittel aufweist. Somit können eine einfache Montage der Führungsschiene und eine einfache Anbindung des Gleitelementes an das Übertragungsmittel ermöglicht werden. Hierzu müsste der Monteur lediglich das Verbindungselement am Gleitelement befestigen, bspw. einrasten, und anschließend das Übertragungsmittel im Steckanschluss am Verbindungselement einstecken. Dadurch kann außerdem der Vorteil erreicht werden, dass verschiedene Komponenten der Führungsschiene, insbesondere das Gleitelement, leicht ausgetauscht werden können, bspw. zwecks Reparatur und/oder Wartung.

Ferner kann die Erfindung im Funktionsraum des Funktionsabschnittes ein Getriebe vorsehen, um einen Längenausgleich für das Übertragungsmittel bei einer Bewegung des Gleitelementes entlang des Führungsabschnittes zu schaffen. Da das Übertragungsmittel in jeder Position des Gleitelementes in der Führungsschiene mechanisch und/oder elektrisch mit diesem verbunden ist, soll das Übertragungsmittel eine derartige Länge aufweisen, um bei einer entferntesten Position des Gleitelementes in der Führungsschiene zu der stationären wandseitigen Energiequelle zu führen. In einer anderen, näheren Position des Gleitelementes zu der stationären wandseitigen Energiequelle kann ein Überschuss an Länge des Übertragungsmittels entstehen, bspw. in Form von einer Schlaufe. Dabei kann das Getriebe vorteilhafterweise dafür sorgen, dass der Überschuss an Länge des Übertragungsmittels falt- und knett- umgelegt wird, sodass sich kein Stau innerhalb des Funktionsabschnittes bildet.

Weiterhin ist es denkbar, dass das Getriebe als ein Flaschenzug-Getriebe ausgebildet ist. Ein solches Getriebe ist einfach und kostengünstig und kann auf eine vorteilhafte Weise für einen Längenausgleich des Übertragungsmittels bei einer Bewegung des Gleitelementes entlang des Führungsabschnittes sorgen.

Des Weiteren ist es denkbar, dass mindestens der Führungsabschnitt, der Funktionsabschnitt oder ein weiterer Funktionsabschnitt in Form eines standardisierten Bauteils zum Zusammensetzen der Führungsschiene in Form eines Bausatzes ausgebildet ist. Somit kann der Vorteil erreicht werden, dass die Führungsschiene mit unterschiedlichen Systemen zum Betätigen des Türflügels eingesetzt werden können, die Vorrichtungen zum automatischen, teilautomatischen und/oder mechanischen Antreiben des Türflügels aufweisen können. Außerdem ist es vorteilhaft, dass somit sogar vorhandene Führungsschienen mit einem erfindungsgemäßen Funktionsabschnitt aufgerüstet werden können. Nach einem weiteren Vorteil kann der Benutzer sich zudem entscheiden, welche Abschnitte er benutzen möchte und an welchen Anlagen. So kann bspw. eine Führungsschiene in einem privaten Bereich günstiger, bspw. ohne den Funktionsabschnitt mit einer Labyrinthführung ausgebildet sein, als die Führungsschiene für den Einsatz in einem öffentlichen Bereich, die besser geschützt werden muss. Nach Art des Bausatzes kann die Funktionalität der Führungsschiene mit einem weiteren Funktionsabschnitt, bspw. für eine Anordnung eines Rauchmelders, eines Steuer- und/oder Regelungsmoduls und/oder einer Feststellvorrichtung für das Gleitelement in einer bestimmten Position innerhalb der Führungsschiene, noch weiter ausgebaut werden.

Zudem kann die Erfindung vorsehen, dass der Funktionsabschnitt in eine Querrichtung zu einer Erstreckungsebene der Wand gesehen weiter weg von der Wand entfernt ist als der Führungsabschnitt, welcher an der Wand anliegt. Somit kann der Funktionsabschnitt nur von der Seite der Wand angegriffen werden, wobei der Abstand zur Wand den Eingriffshebel und den möglichen Eingriffswinkel in die Führungsöffnung des Führungsabschnittes derart begrenzt, dass der Funktionsabschnitt außerhalb des Eingriffssektors in die Führungsschiene liegt. Somit kann ein wirksamer Vandalismusschutz für das Übertragungsmittel bereitgestellt werden.

Außerdem kann es im Rahmen der Erfindung vorgesehen sein, dass der Funktionsabschnitt in eine Querrichtung zu einer Erstreckungsebene der Wand gesehen benachbart zum Führungsabschnitt angeordnet ist. Somit kann der Abstand des Funktionsabschnittes zur Wand reduziert werden, wodurch der Eingriffshebel durch die Führungsöffnung noch weiter begrenzt wird. Folglich kann die Blockadewirkung bzw. die Schutzwirkung der Labyrinthführung innerhalb der Führungsschiene verbessert werden.

Ferner kann die Erfindung vorsehen, dass mindestens ein weiterer Funktionsabschnitt mit einem weiteren Funktionsraum vorgesehen ist, in welchem mindestens eine Feststellvorrichtung zum Feststellen des Türflügels in einer Feststellposition zwischen der Offenposition und der Schließposition, ein Rauchmelder und/oder eine Steuer- und/oder Regelungseinheit zum zumindest teilweise automatischen Betätigen des Türflügels angeordnet ist. Somit kann die Funktionalität der Führungsschiene erweitert werden. Dabei ist es denkbar, dass der weitere Funktionsabschnitt neben dem Funktionsabschnitt mit dem Übertragungsmittel oder oberhalb des Führungsabschnittes angeordnet sein kann.

Weiterhin kann es im Rahmen der Erfindung vorgesehen sein, dass ein weiterer Funktionsabschnitt mit einem weiteren Funktionsraum in einer Ebene parallel zu einer Erstreckungsebene der Wand oberhalb des Führungsabschnittes angeordnet ist. Durch die Anordnung der erfindungsgemäßen Labyrinthführung unten im Führungsraum und beabstandet zur Längserstreckungsachse der Führungsöffnung wird vorteilhafterweise ein freier Raum oberhalb des Gleitelementes geschaffen, der wiederum als ein weiterer Funktionsraum genutzt werden kann. Vorteilhafterweise kann somit eine Feststellvorrichtung im weiteren Funktionsraum angeordnet sein, die für das Gleitelement auf eine vorteilhafte Weise überfahrbar sein kann.

Des Weiteren kann es im Rahmen der Erfindung vorgesehen sein, dass zwischen dem Führungsraum und dem weiteren Funktionsraum eine Funktionsöffnung ausgebildet ist, um eine mechanische und/oder elektrische Verbindung zum Gleitelement bereitzustellen. Damit kann die Wirkverbindung zum Gleitelement bereitgestellt werden, bspw. für den Fall, um das Gleitelement an einer Feststellvorrichtung einrasten zu lassen.

Zudem ist es im Rahmen der Erfindung denkbar, dass das Übertragungsmittel zumindest abschnittsweise als ein Flachkabel, Flachbandkabel oder eine flexible Leiterplatte ausgestaltet ist und/oder das Übertragungsmittel zumindest abschnittsweise als ein Rundkabel ausgestaltet ist. Ein Flachkabel bzw. ein Flachbandkabel ist ein mehradriges Kabel, in dem die einzelnen Adern parallel nebeneinander geführt sind. Mehradrige Flachbandkabel haben den Vorteil, dass sie mehrere Adern auf einmal verbinden, statt einzeln isoliert zu verlöten. Ebenfalls ist es denkbar, dass die Flach- bzw. Flachbandkabel mit einer Abschirmung ausgestaltet sind, die insbesondere aus Aluminium oder Kupferfolie bestehen kann. Bei einer flexiblen Leiterplatte kann es sich um eine gedruckte Schaltung handeln, die insbesondere auf flexiblen Kunststoffträgern aufgebaut sein kann. Dabei kann Kupfer als Leitermaterial eingesetzt werden. Darüber hinaus sind ebenfalls Rundkabel als Übertragungsmittel denkbar, die einen kreisförmigen Querschnitt aufweisen und in denen die einzelnen Adern rund um den Mittelpunkt angeordnet sind. Rundkabel können dieselbe Funktion wie Flach- bzw. Flachbandkabel aufweisen. Vorteilhafterweise können Flachbandkabel einfach tordiert und/oder umgelenkt werden, da die einzelnen Adern beim Tordieren und/oder Umlenken eines Flachkabels wenig abgeknickt werden. Bspw. kann bei einem Biegeradius von ungefähr 5 mm ein Flachbandkabel eine Lebensdauer von mindestens 200.000 Biege-Zyklen aufweisen, bei einem Biegeradius von ungefähr 8 mm eine Lebensdauer von mindestens 2 Mio. Biege-Zyklen. Durch einen möglichst großen Biegeradius ist eine mechanische Belastung des Übertragungsmittels reduziert und die Lebensdauer des Übertragungsmittels kann somit deutlich erhöht werden.

Des Weiteren wird die erfindungsgemäße Aufgabe durch ein System zum zumindest teilweise automatischen Betätigen eines Türflügels zwischen einer Offenposition und einer Schließposition gelöst, aufweisend: eine Vorrichtung zum Antreiben des Türflügels zumindest teilweise bei der Überführung des Türflügels aus der Offenposition in die Schließposition, und eine Führungsschiene, die wie oben beschrieben ausgeführt ist. Dabei werden die gleichen Vorteile erreicht, die oben im Zusammenhang mit der erfindungsgemäßen Führungsschiene beschrieben wurden, auf die vorliegend vollumfänglich Bezug genommen wird. Zudem ist es vorteilhaft, dass das System zum Betätigen des Türflügels mit unterschiedlichen Vorrichtungen zum automatischen, teilautomatischen und/oder mechanischen Antreiben des Türflügels ausgebildet sein kann.

Weitere, die Erfindung verbessernde Maßnahmen werden nachstehend mit der Beschreibung der bevorzugten Ausführungsbeispiele der Erfindung anhand der Figuren näher dargestellt. Dabei ist zu beachten, dass die Figuren nur einen beschreibenden Charakter haben und nicht dazu gedacht sind, die Erfindung in irgendeiner Form einzuschränken. Es zeigen:
- Fig. 1a: einen Türflügel mit einer erfindungsgemäßen Führungsschiene in einer Schließposition,
- Fig. 1b: einen Türflügel mit einer erfindungsgemäßen Führungsschiene in einer Feststellposition,
- Fig. 1c: einen Türflügel mit einer erfindungsgemäßen Führungsschiene in einer Offenposition,
- Fig. 2: eine erfindungsgemäße Führungsschiene im Querschnitt mit einem Übertragungsmittel in einem Funktionsraum und einem Gleitelement in einem Führungsraum sowie einer optionalen Feststellvorrichtung in einem weiteren Funktionsraum,
- Fig. 3: eine erfindungsgemäße Führungsschiene im Querschnitt, und
- Fig. 4: eine schematische Darstellung eines erfindungsgemäßen Systems.

In den unterschiedlichen Figuren sind gleiche Teile der erfindungsgemäßen Führungsschiene 100 und des erfindungsgemäßen Systems 110 stets mit denselben Bezugszeichen versehen, weshalb diese in der Regel nur einmal beschrieben werden.

Die Figuren 1a, 1b und 1c zeigen einen Türflügel 101 zuerst in einer Schließposition I in der Ansicht der Figur 1a, danach in einer optionalen Feststellposition II in der Ansicht der Figur 1b und schließlich in einer Offenposition III in der Ansicht der Figur 1c. In der Offenposition III ist der Türflügel 101 am weitesten aufgeschwenkt und gibt eine Türöffnung 104 in einer Wand 103 frei, die durch eine Türzarge 102 begrenzt ist. Die Führungsschiene 100 dient dabei zum Unterstützen der Bewegung eines Türflügels 101 zwischen der Offenposition III und der Schließposition I bzgl. der Türöffnung 104 in der Wand 103.

Die Führungsschiene 100 weist dabei mindestens einen Führungsabschnitt 1 mit einem Führungsraum 10, in welchem ein Gleitelement 11 bewegbar aufgenommen ist, und mindestens einen Funktionsabschnitt 2 mit einem Funktionsraum 20 auf, in welchem ein Übertragungsmittel 21 aufgenommen ist, welches zum Übertragen von elektrischer Energie und/oder Daten zwischen zumindest einer wandseitigen Energiequelle 22 und einem türflügelseitigen Energieempfänger 23 dient. Das Übertragungsmittel 21 kann zumindest abschnittsweise als ein Flachkabel, Flachbandkabel, eine flexible Leiterplatte oder ein Rundkabel ausgestaltet sein.

Wie die Figuren 2 und 3 im Nachfolgenden zeigen, weist der Führungsabschnitt 1 eine Führungsöffnung 13 auf, durch welche eine Lagerachse 14 des Gleitelementes 11 zumindest zum Teil aus dem Führungsraum 10 austritt, an welcher ein Hebelelement 15 rotationsbeweglich lagerbar ist, welches in den Figuren 1a bis 1c dargestellt ist. Das Hebelelement 15 dient dabei dazu, eine Wirkverbindung zwischen dem Gleitelement 11 und dem Türflügel 101 herzustellen. Das Hebelelement 15 wird somit rotationsbeweglich am Gleitelement 11 angeordnet, welches entlang der Führungsschiene 100 geführt wird.

Das Übertragungsmittel 21 wird, bspw. mit einem Längenausgleich durch ein in den Figuren 1a bis 1c schematisch dargestelltes Getriebe G, innerhalb der Führungsschiene 100 verlegt, dann an das Gleitelement 11 elektrisch und/oder mechanisch angeschlossen und über das Gleitelement 11 auf das Hebelelement 15 geleitet. Da das Übertragungsmittel 21 in jeder Position des Gleitelementes 11 in der Führungsschiene 100 mechanisch und/oder elektrisch mit diesem verbunden ist, weist das Übertragungsmittel 21 eine derartige Länge auf, um sogar bei einer entferntesten Position des Gleitelementes 11 zu der stationären wandseitigen Energiequelle 22 zu führen, wie es die Figur 1a zeigt. In einer anderen, näheren Position des Gleitelementes 11 kann ein Überschuss an Länge des Übertragungsmittels 21 entstehen, bspw. in Form von einer Schlaufe. Dabei kann das Getriebe G vorteilhafterweise dafür sorgen, dass der Überschuss an Länge des Übertragungsmittels 21 falt- und knett- umgelegt wird und sich kein Stau innerhalb des Funktionsabschnittes 2 bildet. Denkbar ist im Rahmen der Erfindung, dass das Getriebe G als ein Flaschenzug-Getriebe ausgebildet sein kann.

Die Führungsschiene 100 wird in den Figuren 1a bis 1c auf einer Zargenseite der Wand 103 dargestellt. Allerdings ist es gleichwohl denkbar, dass die Führungsschiene 100 auf dem Türflügel 101 angeordnet sein kann. Die Führungsschiene 100 kann bspw. einen horizontalen Verlauf aufweisen. Dabei kann das Gleitelement 11 innerhalb der Führungsschiene 100 verfahren. Gleichzeitig führt das Hebelelement 15 an einem anderen Ende eine Rotationsbewegung um eine Antriebs-Drehachse durch, an welcher ein nicht näher dargestelltes Federelement vorgesehen sein kann, um eine Schließenergie bei der Bewegung des Türflügels 101 aus der Schließposition I in die Offenposition III zu speichern, die bei der Bewegung des Türflügels 101 zurück in die Schließposition I zumindest teilweise wieder abgegeben werden kann. Alternativ oder zusätzlich kann vorgesehen sein, dass das Gleitelement 11 ebenfalls federbelastet ausgestaltet und durch eine Feder führbar sein kann.

Wie es die Figuren 2 und 3 verdeutlichen, ist zwischen dem Führungsraum 10 und dem Funktionsraum 20 eine Labyrinthführung 12 ausgebildet, um das Gleitelement 11 mechanisch und/oder elektrisch mit dem Übertragungsmittel 21, bspw. mithilfe eines lösbar am Gleitelement 11 angeordneten Verbindungselementes 16, zu verbinden. Das Verbindungselement 16 kann dabei form- und/oder kraftschlüssig am Gleitelement 11 befestigt, bspw. eingerastet, sein. Das Verbindungselement 16 wird längsverschieblich in der Labyrinthführung 12 geführt und bleibt während der Bewegung des Gleitelementes 11 innerhalb des Führungsabschnittes 1 mechanisch und/oder elektrisch mit dem Übertragungsmittel 21 verbunden. Von der Seite des Übertragungsmittels 21 kann das Verbindungselement 16 einen Steckanschluss 17 für das Übertragungsmittel 21 aufweisen.

Der Erfindungsgedanke wird anhand der Figur 3 erklärt, gemäß welchem die Labyrinthführung 12 derart mit einem Abstand A1 zu einer Längserstreckungsachse L der Führungsöffnung 13 angeordnet ist, dass sie außerhalb eines Eindringsektors ES in den Führungsraum 10 durch die Führungsöffnung 13 liegt. Somit kann vermieden werden, dass man in den Funktionsabschnitt 2 der Führungsschiene 100 einsehen kann, in dem das Übertragungsmittel 21 verlegt ist.

Der Führungsabschnitt 1 und der Funktionsabschnitt 2 werden dabei innerhalb der Führungsschiene 100 geschaffen, wobei der Führungsabschnitt 1 für das Gleitelement 11 nach außen durch die Führungsöffnung 13 offen ist, und wobei der Funktionsabschnitt 2 für das Übertragungsmittel 21 unzugänglich und versteckt bzw. nicht einsehbar von außen ausgebildet ist. Die Labyrinthführung 12 bildet einen Übergang zwischen den beiden Abschnitten 10, 20, der jedoch derart zur Führungsöffnung 13 versetzt angeordnet ist, dass sie außerhalb des Eindringsektors liegt. Durch eine derartige Anordnung der Labyrinthführung 12 kann oberhalb des Gleitelementes 11 in der Führungsschiene 100 ein Freiraum geschaffen werden, welcher als ein weiterer Funktionsraum 30 eines weiteren Funktionsabschnittes 3, z. B. für weitere Baumodule, wie z. B. einen Rauchmelder, ein Steuer- und/oder Regelungsmodul oder eine elektromagnetische Feststellvorrichtung 31 für das Gleitelement 11 genutzt werden kann. Die Feststellvorrichtung 31 kann den Türflügel 101 bspw. in der Feststellposition II, die in der Figur 1b gezeigt ist, halten, indem die Feststellvorrichtung 31 das Gleitelement 11 innerhalb der Führungsschiene 100 arretiert. Zur Herstellung einer Wirkverbindung zwischen dem Gleitelement 11 und der Feststellvorrichtung 31 kann zwischen dem Führungsabschnitt 1 und dem weiteren Funktionsabschnitt 3 eine Funktionsöffnung 32, bspw. in Form eines Langloches ausgebildet sein. Vorteilhaftweise kann das Gleitelement 11 die Feststellvorrichtung 31 überfahren, sodass eine Feststellung sogar in mehreren Positionen des Türflügels 101 denkbar ist.

Die erfindungsgemäße Führungsschiene 100 wird somit mit einer versteckten Labyrinthführung 12 im Inneren der Führungsschiene 100 ausgebildet, die somit eine sogenannte Blockadevorrichtung bzw. eine Schutzvorrichtung für das Übertragungsmittel 21 bildet und das Übertragungsmittel 21 somit zuverlässig vor Beschädigungen schützt.

Wie es die Figur 3 im Weiteren zeigt, ist die Labyrinthführung 12 an einer Wandung W1 im Führungsraum 10 des Führungsabschnittes 1 ausgebildet, die sich im Wesentlichen parallel und mit einem Abstand A2 zu einer Erstreckungsebene x, z der Wand 103 erstreckt. Dabei trennt die Wandung W1 den Führungsabschnitt 1 vom Funktionsabschnitt 2. Die Labyrinthführung 12 ist in der Ansicht der Figur 3 nach links bzw. weg von der Erstreckungsebene x, z der Wand 103 versetzt, um den Eingriffssektor ES in die Führungsschiene 100 durch die Führungsöffnung 13 zu begrenzen. Wenn ein Werkzeug nicht weiter als zur Wand 103 geneigt werden kann, weil es an der Wand 103 stößt, wird außerdem ein möglicher maximaler Eingriffswinkel zur Wand 103 sowie ein möglicher Eingriffshebel am linken Rande der Führungsöffnung 13 relativ zur Wand 103 begrenzt. In der Figur 3 ist bspw. ein Öffnungswinkel ω gezeigt, welcher bspw. dadurch bestimmt wird, inwieweit ein Unbefugter mit bloßem Auge, mit einer Hand und/oder mit einem Werkzeug in die Führungsschiene 100 einsehen bzw. gelangen kann.

Wie es außerdem aus der Figur 3 ersichtlich ist, ist im Querschnitt der der Führungsschiene 100 gesehen die Labyrinthführung 12 an einem unteren Blockadebereich UB des Führungsabschnittes 1 ausgebildet, welcher durch die Führungsöffnung 13 unzugänglich ist. Je tiefer liegt dabei die Labyrinthführung 12, desto schwieriger ist ein unbefugter Eingriff in die Führungsschiene 100.

Im unteren Bereich der Führungsschiene 100 ist eine gemeinsame Wandung W3 für den Funktionsabschnitt 2 und den Führungsabschnitt 1 vorgesehen, die sich in eine Querrichtung y zur Erstreckungsebene x, z der Wand 103 erstreckt und die an einer Kante die Führungsöffnung 13 begrenzt, die in der Ansicht der Figur 3 rechts liegt. Die gemeinsame Wandung W3 begrenzt dabei nicht nur den Führungsraum 10, sondern verschließt außerdem den Funktionsraum 20 von unten.

Diese gemeinsame Wandung W3 des Funktionsabschnittes 2 mit dem Führungsabschnitt 1 ist mit einem Vorsprung 24 versehen, der in die Führungsöffnung 13 eingreift und der den Eindringsektor ES in den Führungsraum 10 bestimmt, vorzugsweise begrenzt. Der Vorsprung 24 kann soweit in die Führungsöffnung 13 eingreifen, dass der Abstand zwischen der Längserstreckungsachse L der Führungsöffnung 13 und der Wand 103 und somit der mögliche Eingriffswinkel durch die Führungsöffnung 13 noch weiter reduziert werden kann. Dadurch kann ebenfalls die Labyrinthführung 12 weiter weg von der Längserstreckungsachse L der Führungsöffnung 13 in Richtung weg von der Wand 103 versetzt werden. Die Blockadewirkung bzw. die Schutzwirkung der Labyrinthführung 12 kann somit verstärkt werden.

Wie es aus den Figuren 2 und 3 ersichtlich ist, ist der Funktionsabschnitt 2 in die Querrichtung y zur Erstreckungsebene x, z der Wand 103 gesehen weiter weg von der Wand 103 entfernt ist als der Führungsabschnitt 1, welcher an der Wand 103 unmittelbar mit einer Wandung W2 anliegt. Somit kann der Funktionsabschnitt 2 nur von der Seite der Wand 103 erreicht werden, wobei der Abstand A2 zur Wand 103 den Eingriffshebel und den möglichen Eingriffswinkel in die Führungsöffnung 13 des Führungsabschnittes 1 derart begrenzt, dass der Funktionsabschnitt 2 außerhalb des Eingriffssektors ES in die Führungsschiene 100 liegt.

Der Funktionsabschnitt 2 liegt in die Querrichtung y zur Erstreckungsebene x, z der Wand 103 benachbart zum Führungsabschnitt 1, um den Abstand A2 der Labyrinthführung 12 zur Wand 103 zu reduzieren.

Ferner kann im Rahmen der Erfindung vorgesehen sein, dass mindestens der Führungsabschnitt 1, der Funktionsabschnitt 2 oder der weitere Funktionsabschnitt 3 in Form eines standardisierten Bauteils zum Zusammensetzen der Führungsschiene 100 in Form eines Bausatzes ausgebildet sein kann.

Schließlich zeigt die Figur 4 ein erfindungsgemäßes System 110 zum zumindest teilweise automatischen Betätigen des Türflügels 101 zwischen der Offenposition III der Figur 1c und der Schließposition I der Figur 1a. Das System 110 umfasst eine Vorrichtung 200 zum Antreiben des Türflügels 101 zumindest teilweise bei der Überführung des Türflügels 101 aus der Offenposition III in die Schließposition I, und eine Führungsschiene 100, die wie oben anhand der Figuren 1a bis 3 beschrieben ausgeführt sein kann. Dabei ist es vorteilhaft, dass das System 110 zum Betätigen des Türflügels 101 mit unterschiedlichen Vorrichtungen 200 zum automatischen, teilautomatischen und/oder mechanischen Antreiben des Türflügels 101 ausgebildet sein kann.

Die voranstehende Beschreibung der Figuren 1a bis 4 beschreibt die vorliegende Erfindung ausschließlich im Rahmen von Beispielen. Selbstverständlich können einzelne Merkmale der Ausführungsformen, sofern es technisch sinnvoll ist, frei miteinander kombiniert werden, solange solche Kombinationen nicht den Rahmen der Erfindung, die allein durch die Ansprüche definiert wird, verlassen.

### Bezugszeichenliste

- 100: Führungsschiene
- 101: Türflügel
- 102: Türzarge
- 103: Wand
- 104: Türöffnung

- 200: Vorrichtung zum Antreiben des Türflügels

- 1: Führungsabschnitt

- 10: Führungsraum
- 11: Gleitelement
- 12: Labyrinthführung
- 13: Führungsöffnung
- 14: Lagerachse
- 15: Hebelelement
- 16: Verbindungselement
- 17: Steckanschluss

- 2: Funktionsabschnitt

- 20: Funktionsraum
- 21: Übertragungsmittel
- 22: zargenseitige Energiequelle
- 23: türflügelseitiger Energieempfänger
- 24: Vorsprung
- 3: Funktionsabschnitt

- 30: Funktionsraum
- 31: Feststellvorrichtung
- 32: Funktionsöffnung

- I: Schließposition
- II: Feststellposition
- III: Offenposition

- ES: Eindringsektor
- UB: Blockadebereich

- A1: Abstand zwischen der Labyrinthführung und der Längserstreckungsachse der Führungsöffnung
- A2: Abstand zwischen der Labyrinthführung und der Wand

- L: Längserstreckungsachse der Führungsöffnung

- G: Getriebe

- W1: Wandung
- W2: Wandung
- W3: Wandung

- x, z: Erstreckungsebene der Wand
- y: Querrichtung zur Wand

- ω: Öffnungswinkel

## Patentansprüche

1. Führungsschiene (100) zum Führen eines Türflügels (101) zwischen einer Offenposition (III) und einer Schließposition (I) bzgl. einer Türöffnung (104) in einer Wand (103), aufweisend:
mindestens einen Führungsabschnitt (1) mit einem Führungsraum (10), in welchem ein Gleitelement (11) der Führungsschiene (100) bewegbar aufgenommen ist,
wobei der Führungsabschnitt (1) eine Führungsöffnung (13) aufweist, durch welche eine Lagerachse (14) des Gleitelementes (11) zumindest zum Teil aus dem Führungsraum (10) austritt, an welcher ein Hebelelement (15) rotationsbeweglich lagerbar ist, um eine Wirkverbindung zwischen dem Gleitelement (11) und dem Türflügel (101) herzustellen,
mindestens einen Funktionsabschnitt (2) mit einem Funktionsraum (20), in welchem ein Übertragungsmittel (21) aufgenommen ist, welches zum Übertragen von elektrischer Energie und/oder Daten zwischen zumindest einer wandseitigen Energiequelle (22) und einem türflügelseitigen Energieempfänger (23) dient,
wobei zwischen dem Führungsraum (10) und dem Funktionsraum (20) eine Labyrinthführung (12) ausgebildet ist, um das Gleitelement (11) mechanisch und/oder elektrisch mit dem Übertragungsmittel (21) zu verbinden,
**dadurch gekennzeichnet,**
**dass** die Labyrinthführung (12) derart mit einem Abstand (A1) zu einer Längserstreckungsachse (L) der Führungsöffnung (13) angeordnet ist, dass sie außerhalb eines Eindringsektors (ES) in den Führungsraum (10) durch die Führungsöffnung (13) liegt, wobei die Längserstreckungsachse (L) orthogonal zur Führungsöffnung (13) verläuft und wobei der Eindringsektor so definiert wird, inwieweit ein Auge in die Führungsschiene durch die Führungsöffnung einsehen kann,
wobei am Gleitelement (11) der Führungsschiene (100) ein Verbindungselement (16) form- und/oder kraftschlüssig, vorzugsweise lösbar, befestigt ist, welches in der Labyrinthführung (12) beweglich aufgenommen ist, um das Gleitelement (11) mechanisch und/oder elektrisch, vorzugsweise reversibel, mit dem Übertragungsmittel (21) zu verbinden,
und/oder dass das Verbindungselement (16) einen Steckanschluss (17) für das Übertragungsmittel (21) aufweist,
wobei das Verbindungselement (16) längsverschieblich in der Labyrinthführung (12) geführt wird und während der Bewegung des Gleitelementes (11) innerhalb des Führungsabschnittes (1) mechanisch und/oder elektrisch mit dem Übertragungsmittel (21) verbunden bleibt.

2. Führungsschiene (100) nach Anspruch 1,
**dadurch gekennzeichnet,**
**dass** die Labyrinthführung (12) an einer Wandung (W1) im Führungsraum (10) des Führungsabschnittes (1) ausgebildet ist, die sich im montierten Zustand der Führungsschiene (100) an der Wand (103) im Wesentlichen parallel und mit einem Abstand (A2) zu einer Erstreckungsebene (x, z) der Wand (103) erstreckt.

3. Führungsschiene (100) nach Anspruch 1 oder 2,
**dadurch gekennzeichnet,**
**dass** im Querschnitt des Führungsabschnittes (1) gesehen die Labyrinthführung (12) an einem unteren Blockadebereich (UB) des Führungsabschnittes (1) ausgebildet ist, welcher durch die Führungsöffnung (13) unzugänglich ist.

4. Führungsschiene (100) nach einem der vorhergehenden Ansprüche,
**dadurch gekennzeichnet,**
**dass** der Funktionsabschnitt (2) eine gemeinsame Wandung (W3) mit dem Führungsabschnitt (11) aufweist, die sich in eine Querrichtung (y) zu einer Erstreckungsebene (x, z) der Wand (103) erstreckt und an deren Kante sich die Führungsöffnung (13) bildet,
und/oder dass der Funktionsabschnitt (2), insbesondere die gemeinsame mit dem Führungsabschnitt (1) Wandung (W3) des Funktionsabschnittes (2), einen Vorsprung (24) aufweist, der in die Führungsöffnung (13) eingreift und der den Eindringsektor (ES) in den Führungsraum (10) bestimmt, vorzugsweise begrenzt.

5. Führungsschiene (100) nach einem der vorhergehenden Ansprüche,
**dadurch gekennzeichnet,**
**dass** im Funktionsraum (20) des Funktionsabschnittes (2) ein Getriebe (G) angeordnet ist, um einen Längenausgleich für das Übertragungsmittel (21) bei einer Bewegung des Gleitelementes (11) entlang des Führungsabschnittes (1) zu schaffen,
und/oder dass das Getriebe (G) als ein Flaschenzug-Getriebe ausgebildet ist.

6. Führungsschiene (100) nach einem der vorhergehenden Ansprüche,
**dadurch gekennzeichnet,**
**dass** mindestens der Führungsabschnitt (1), der Funktionsabschnitt (2) oder ein weiterer Funktionsabschnitt (3) in Form eines standardisierten Bauteils zum Zusammensetzen der Führungsschiene (100) in Form eines Bausatzes ausgebildet ist.

7. Führungsschiene (100) nach einem der vorhergehenden Ansprüche,
**dadurch gekennzeichnet,**
**dass** im montierten Zustand der Führungsschiene (100) an der Wand (103) der Funktionsabschnitt (2) in eine Querrichtung (y) zu einer Erstreckungsebene (x, z) der Wand (103) gesehen weiter weg von der Wand (103) entfernt ist als der Führungsabschnitt (1), welcher an der Wand (103) anliegt,
und/oder dass der Funktionsabschnitt (2) in eine Querrichtung (y) zu einer Erstreckungsebene (x, z) der Wand (103) gesehen benachbart zum Führungsabschnitt (1) angeordnet ist.

8. Führungsschiene (100) nach einem der vorhergehenden Ansprüche,
**dadurch gekennzeichnet,**
**dass** mindestens ein weiterer Funktionsabschnitt (3) mit einem weiteren Funktionsraum (30) vorgesehen ist, in welchem mindestens eine Feststellvorrichtung (31) zum Feststellen des Türflügels (101) in einer Feststellposition (II) zwischen der Offenposition (III) und der Schließposition (I), ein Rauchmelder und/oder eine Steuer- und/oder Regelungseinheit zum zumindest teilweise automatischen Betätigen des Türflügels (101) angeordnet ist.

9. Führungsschiene (100) nach Anspruch 8,
**dadurch gekennzeichnet,**
**dass** der weitere Funktionsabschnitt (3) mit dem weiteren Funktionsraum (30) in einer Ebene parallel zu einer Erstreckungsebene (x, z) der Wand (103) oberhalb des Führungsabschnittes (1) angeordnet ist,
und/oder dass zwischen dem Führungsraum (10) und dem weiteren Funktionsraum (30) eine Funktionsöffnung (32) ausgebildet ist, um eine mechanische und/oder elektrische Verbindung zum Gleitelement (11) bereitzustellen.

10. Führungsschiene (100) nach einem der vorhergehenden Ansprüche,
**dadurch gekennzeichnet,**
**dass** das Übertragungsmittel (21) zumindest abschnittsweise als ein Flachkabel, Flachbandkabel oder eine flexible Leiterplatte ausgestaltet ist und/oder das Übertragungsmittel (21) zumindest abschnittsweise als ein Rundkabel ausgestaltet ist.

11. System (110) zum zumindest teilweise automatischen Betätigen eines Türflügels (101) zwischen einer Offenposition (III) und einer Schließposition (I), aufweisend:
eine Vorrichtung (200) zum Antreiben des Türflügels (101) zumindest teilweise bei der Überführung des Türflügels (101) aus der Offenposition (III) in die Schließposition (I),
und eine Führungsschiene (100) gemäß einem der vorhergehenden Ansprüche.

## Claims

1. A guiding rail (100) for guiding a door leaf (101) between an open position (III) and a close position (I) in relation to a door opening (104) in a wall (103), including:
at least one guiding section (1) with a guiding compartment (10), in which a sliding element (11) of the sliding rail (100) is movably accommodated,
wherein the guiding section (1) includes a guiding opening (13), through which a bearing axis (14) of the sliding element (11) exits at least partially from the guiding compartment (10), at which axis a lever element (15) is rotationally movable supportable for establishing an operative connection between the sliding element (11) and the door leaf (101),
at least one functional section (2) with a functional compartment (20), in which a transmission means (21) is accommodated, which serves for transferring electrical energy and/or data between at least one wall-sided energy source (22) and a door leaf-sided energy receiver (23),
wherein a labyrinth guide (12) is formed between the guiding compartment (10) and the functional compartment (20) for mechanically and/or electrically connecting the sliding element (11) to the transmission means (20),
**characterized in**
**that** the labyrinth guide (12) is disposed in such a manner at a distance (A1) to a longitudinal extension axis (L) of the guiding opening (13) that it is located outside an intrusion sector (ES) into the guiding compartment (10) through the guiding opening (13),
wherein the longitudinal extension axis (L) extends orthogonally to the guiding opening (13) and wherein the intrusion sector is defined: to what extent an eye can look into the guiding rail through the guiding opening,
wherein at the sliding element (11) of the guiding rail (100), a connecting element (16) is positively and/or non-positively, preferably releasably connected, which is accommodated to be mobile in the labyrinth guide (12) for mechanically and/or electrically, preferably reversibly connecting the sliding element (11) to the transmission means (21),
and/or in that the connecting element (16) includes a plug-in connection (17) for the transmission means (21),
wherein the connecting element (16) is longitudinally displaceably guided in the labyrinth guide (12) and, during the movement of the sliding element (11) within the guiding section (1), remains mechanically and/or electrically connected to the transmission means (21).

2. The guiding rail (100) according to claim 1,
**characterized in**
**that** the labyrinth guide (12) is formed at a walling (W1) in the guiding compartment (10) of the guiding section (1), which, in the mounted state of the guiding rail (100) at the wall (103), essentially extends parallel to and at a distance (A2) to an extension plane (x, z) of the wall (103).

3. The guiding rail (100) according to claim 1 or 2,
**characterized in**
**that**, seen in cross-section of the guiding section (1), the labyrinth guide (12) is formed at a lower blockade area (UB) of the guiding section (1), which is inaccessible through the guiding opening (13).

4. The guiding rail (100) according to any of the preceding claims,
**characterized in**
**that** the functional section (2) includes a common walling (W3) with the guiding section (1), which walling extends in a transverse direction (y) to an extension plane (x, z) of the wall (103), and at the edge thereof forms the guiding opening (13),
and/or in that the functional section (2), in particular the walling (W3) of the functional section (2) common to the guiding section (1) includes a projection (24), which engages in the guiding opening (13) and which determines, preferably delimits the intrusion sector (ES) into the guiding compartment (10).

5. The guiding rail (100) according to any of the preceding claims,
**characterized in**
**that** a gearing (G) is disposed in the functional compartment (20) of the functional section (2) for providing a length compensation for the transmission means (21) during a movement of the sliding element (11) along the guiding section (1),
and/or in that the gearing (G) is configured as a pulley block gearing.

6. The guiding rail (100) according to any of the preceding claims,
**characterized in**
**that** at least the guiding section (1), the functional section (2) or a further functional section (3) in the shape of a standardized structural component for assembling the guiding rail (100) is formed in the shape of an assembly kit.

7. The guiding rail (100) according to any of the preceding claims,
**characterized in**
**that**, in the mounted state of the guiding rail (100) to the wall (103), the functional section (2), seen in a transverse direction (y) to an extension plane (x, z) of the wall (103), is located further away from the wall (103) than the guiding section (1), which bears against the wall (103),
and/or in that the functional section (2), seen in a transverse direction (y) to an extension plane (x, z) of the wall (103), is disposed neighbouring the guiding section (1).

8. The guiding rail (100) according to any of the preceding claims,
**characterized in**
**that** at least one further functional section (3) with a further functional compartment (30) is provided, in which is disposed at least one arresting device (31) for arresting the door leaf (101) in an arresting position (II) between the open position (III) and the close position (I), a smoke detector and/or a control and/or a regulating unit for at least partially automatically actuating the door leaf (101).

9. The guiding rail (100) according to claim 8,
**characterized in**
**that** the further functional section (3) with the further functional compartment (30) is disposed in a plane parallel to an extension plane (x, z) of the wall (103) above the guiding section (1),
and/or that a functional opening (32) is formed between the guiding compartment (10) and the further functional compartment (30) for providing a mechanical and/or electrical connection to the sliding element (11).

10. The guiding rail (100) according to any of the preceding claims,
**characterized in**
**that** the transmission means (21) is formed at least section-wise as a flat cable, flat ribbon cable or as a flexible printed circuit board, and/or the transmission means (21) is formed at least section-wise as a round cable.

11. A system (110) for at least partially automatically actuating a door leaf (101) between an open position (III) and a close position (I), including:
a device (200) for driving the door leaf (101) at least partially during a transfer of the door leaf (101) from the open position (III) into the close position (I),
and a guiding rail (100) according to any of the preceding claims.

## Revendications

1. Rail de guidage (100) pour guider un vantail de porte (101) entre une position ouverte (III) et une position fermée (I) par rapport à une ouverture de porte (104) dans une paroi (103), comprenant :
au moins une section de guidage (1) avec un espace de guidage (10), dans lequel est accommodé de façon mobile un élément glissant (11) du rail de guidage (100),
la section de guidage (1) ayant une ouverture de guidage (13), à travers laquelle émerge un axe de support (14) de l'élément de guidage (11) au moins partiellement en dehors de l'espace de guidage (10),
sur lequel axe est supportable mobile en rotation un élément levier (15) pour établir une connexion opérationnelle entre l'élément glissant (11) et le vantail de porte (101),
au moins une section fonctionnelle (2) avec un espace fonctionnel (20), dans lequel est accommodé un moyen de transmission (21), lequel sert à transmettre de l'énergie électrique et/ou des données entre au moins une source d'énergie (22) du côté paroi et un récepteur d'énergie (23) du côté porte,
étant aménagé un guidage labyrinthe (12) entre l'espace de guidage (10) et l'espace fonctionnel (20) pour connecter l'élément glissant (11) mécaniquement et/ou électriquement au moyen de transmission (20),
**caractérisé en ce**
**que** le guidage labyrinthe (12) est agencé de telle façon avec une distance (A1) à un axe d'extension longitudinale (L) de l'ouverture de guidage (13) qu'il se trouve en dehors d'un secteur de pénétration (ES) dans l'espace de guidage (10) à travers l'ouverture de guidage (13), l'axe d'extension longitudinale (L) s'étendant orthogonalement par rapport à l'ouverture de guidage (13) et le secteur de pénétration étant défini ainsi : jusqu'à quel point un œil puisse voir dans le rail de guidage à travers l'ouverture de guidage,
étant attaché sur l'élément glissant (11) du rail de guidage (100) un élément de connexion (16) de façon positive et/ou non-positive, de préférence détachable et étant accommodé de façon mobile dans le guidage labyrinthe (12) pour connecter l'élément glissant (11) mécaniquement et/ou électriquement, de préférence réversiblement, au moyen de transmission (21),
et/ou que l'élément de connexion (16) a un connecteur mâle (17) pour le moyen de transmission (21),
l'élément de connexion (16) étant guidé de façon déplaçable longitudinalement dans le guidage labyrinthe (12) et, pendant le mouvement de l'élément glissant (11) à l'intérieur de la section de guidage (1), reste connecté mécaniquement et/ou électriquement au moyen de transmission (21).

2. Rail de guidage (100) selon la revendication 1,
**caractérisé en ce**
**que** le guidage labyrinthe (12) est aménagé sur une cloison (W1) dans l'espace guidage (10) de la section de guidage (1), lequel, en état monté du rail de guidage (100) sur la paroi (103), s'étend essentiellement parallèlement et avec une distance (A2) à un plan d'extension (x, z) de la paroi (103).

3. Rail de guidage (100) selon la revendication 1 ou 2,
**caractérisé en ce**
**que**, vu en coupe transversale de la section de guidage (1), le guidage labyrinthe (12) est aménagé sur une partie de blocage (UB) inférieure de la section de guidage (1), laquelle est inaccessible à travers l'ouverture de guidage (13).

4. Rail de guidage (100) selon l'une des revendications précédentes,
**caractérisé en ce**
**que** la section fonctionnelle (2) a une cloison commune (W3) avec la section de guidage (11), laquelle cloison s'étend en un sens transversal (y) par rapport à un plan d'extension (x, z) de la paroi (103) et aménage l'ouverture de guidage (13) à l'arête de celle-ci,
et/ou que la section fonctionnelle (2), tout particulièrement la cloison (W3) de la section fonctionnelle (2) commune avec la section de guidage (1) a un épaulement (24), qui s'encastre dans l'ouverture de guidage (13) et qui détermine le secteur de pénétration (ES) dans l'espace de guidage (10), de préférence le délimite.

5. Rail de guidage (100) selon l'une des revendications précédentes,
**caractérisé en ce**
**qu'**un engrenage (G) est agencé dans l'espace fonctionnel (20) de la section fonctionnelle (2) pour établir une compensation longitudinale pour le moyen de transmission (21) lors d'un mouvement de l'élément glissant (11) le long de la section de guidage (1),
et/ou que l'engrenage (G) est aménagé comme engrenage à palan.

6. Rail de guidage (100) selon l'une des revendications précédentes,
**caractérisé en ce**
**qu'**au moins la section de guidage (1), la section fonctionnelle (2) ou une autre section fonctionnelle (3) sous forme d'un composant standard est aménagé pour assembler le rail de guidage (100) sous forme d'un kit.

7. Rail de guidage (100) selon l'une des revendications précédentes,
**caractérisé en ce**
**qu'**en état monté du rail de guidage (100) sur la paroi (103), la section fonctionnelle (2), vue en un sens transversal (y) à un plan d'extension (x, z) de la paroi (103), est plus éloignée de la paroi (103) que la section de guidage (1) qui porte contre la paroi (103),
et/ou que la section fonctionnelle (2), vue en un sens transversal (y) à un plan d'extension (x, z) de la paroi (103), est agencée avoisinante la section de guidage (1).

8. Rail de guidage (100) selon l'une des revendications précédentes,
**caractérisé en ce**
**qu'**au moins est prévue une autre section fonctionnelle (3) avec un autre espace fonctionnel (30), dans lequel est agencé au moins un dispositif d'arrêt (31) pour arrêter le vantail de porte (101) en une position d'arrêt (II) entre la position ouverte (III) et la position fermée (I), un détecteur de fumées et/ou une unité de commande et/ou de régulation pour au moins partiellement automatiquement actionner le vantail de porte (101).

9. Rail de guidage (100) selon la revendication 8,
**caractérisé en ce**
**que** l'autre section fonctionnelle (3) avec l'autre espace fonctionnel (30) est agencée en un plan parallèle à un plan d'extension (x, z) de la paroi (103) au-dessus de la section de guidage (1),
et/ou qu'une ouverture fonctionnelle (32) est aménagée entre l'espace de guidage (10) et l'autre espace fonctionnelle (30) pour prévoir une connexion mécanique et/ou électrique à l'élément glissant (11).

10. Rail de guidage (100) selon l'une des revendications précédentes,
**caractérisé en ce**
**que** le moyen de transmission (21), au moins en sections, est aménagé comme câble plat, câble ruban plat et comme un circuit imprimé flexible et/ou que le moyen de transmission (21) est aménagé au moins en sections comme câble rond.

11. Système (110) pour au moins partiellement automatiquement actionner un vantail de porte (101) entre une position ouverte (III) et une position fermée (I) comprenant :
un dispositif (200) pour entraîner le vantail de porte (101) au moins partiellement lorsque le vantail de porte (101) est transféré de la position ouverte (III) vers le position fermée (I),
et un rail de guidage (100) selon l'une des revendications précédentes.
